# EUROPÄISCHE PATENTANMELDUNG

(11) **EP 0 576 779 A1**
(43) Veröffentlichungstag der Anmeldung: **05.01.1994**
(21) Anmeldenummer: 92890160.2
(22) Anmeldetag: 01.07.1992
(51) Int. Cl.: B65B 69/00

(54) **Verfahren zum Auflösen von Fassstapeln**

(71) Anmelder: BBU-INDUSTRIETECHNIK- UND SERVICE-GESELLSCHAFT mbH, A-9601 Arnoldstein (Kärnten) (AT)
(72) Erfinder: Dorn, August, A-9601 Pöckau (Kärnten) (AT)
(74) Vertreter: Beer, Otto, Dipl.-Ing.

(57) **Zusammenfassung**

Zum Auflösen eines Faßstapels (2) aus drei Lagen (4, 5, 6) Fässer (7), die durch eine Schrumpfhaube zusammengehalten werden, wird zwischen zwei Lagen (5 und 6) durch Anheben der oberen Lage (6) und Dehnen der Schrumpfhaube ein Zwischenraum erzeugt. Die Schrumpfhaube wird im Bereich des Zwischenraumes durchgeschnitten. Die unterhalb der Trennstelle angeordneten Lagen (4 und 5) Fässer (7) werden abtransportiert. Hierauf wird die angehobene Lage (6) Fässer (7) auf eine Palette (8') abgesetzt und abtransportiert.

## Beschreibung

Die Erfindung betrifft ein Verfahren zum Auflösen eines aus wenigstens zwei übereinanderstehenden und aneinander durch eine Haube, insbesondere aus Kunststoff-Schrumpffolie, zusammengehaltenen Fässern bestehenden Stapels od.dgl..

Fässer, z.B. Karton- oder Blechfässer werden in der Regel auf Paletten in wenigstens zwei, meist in drei Lagen übereinandergestapelt an den Verbraucher geliefert. Dabei werden die Fässer in der Regel durch eine aufgeschrumpfte Haube aneinander und an der Palette festgehalten. Um an die Fässer bzw. den Inhalt derselben heranzukommen, ist es notwendig, den Faßstapel aufzulösen.

Der Erfindung liegt die Aufgabe zugrunde, ein für das Durchführen dieser Arbeit vorteilhaftes Verfahren und eine zum Durchführen dieses Verfahrens geeignete Vorrichtung anzugeben.

Erfindungsgemäß wird diese Aufgabe dadurch gelöst, daß man zwischen zwei übereinanderstehenden Fässern bzw. zwei Lagen übereinanderstehender Fässer durch Anheben des oberen Fasses bzw. der oberen Lage und Dehnen der Haube einen Zwischenraum zwischen den übereinanderliegenden Fässern bzw. Lagen erzeugt, daß man die Haube im Bereich des Zwischenraumes durchtrennt, daß man die unterhalb der Trennstelle angeordnete Lage bzw. Lagen aus Fässern bzw. das Faß entfernt und daß man hierauf das angehobene Faß bzw. die angehobene Lage von Fässern absetzt.

Das erfindungsgemäße Verfahren kann bei Faßstapeln angewendet werden, bei welchen in jeder Lage ein Faß vorgesehen ist. In gleicher Weise und ebenso vorteilhaft kann das erfindungsgemäße Verfahren für das Auflösen von Faßstapeln verwendet werden, bei welchen in jeder Faßlage mehrere, z.B. zwei, drei oder auch vier Fässer angeordnet sind.

Bevorzugte Ausführungsvarianten des erfindungsgemäßen Verfahrens sind Gegenstand der Unteransprüche 2 bis 5.

Eine Vorrichtung zum Durchführen des erfindungsgemäßen Verfahrens ist in einer bevorzugten Ausführungsform dadurch gekennzeichnet, daß eine Fördereinrichtung zum Fördern von Faßstapeln von einer Aufgabestation zu einer Auflösestation und zu einer Ent-nahmefördereinrichtung vorgesehen ist, daß in der Auflösestation wenigstens zwei unabhängig voneinander auf- und abbewegbare und an Fässer bzw. Faßlagen anlegbare Greifvorrichtungen, sowie eine Vorrichtung zum Durchtrennen von Hauben aus Kunststoff vorgesehen ist.

Vorteilhafte Ausgestaltungen der erfindungsgemäßen Vorrichtung sind Gegenstand der Unteransprüche 7 bis 17.

Weitere Vorteile, Einzelheiten und Merkmale des erfindungsgemäßen Verfahrens und der zum Durchführen desselben vorgeschlagenen Vorrichtung ergeben sich aus der nachstehenden Beschreibung eines Ausführungsbeispieles der Erfindung, in der auf die angeschlossenen Zeichnungen Bezug genommen wird. E s zeigt:
Fig. 1 weitgehend schematisiert und in Seitenansicht eine Vorrichtung zum Auflösen eines Faßstapels (Faßturm),
Fig. 2 eine Draufsicht hiezu und
Fig. 3 eine Greifzange.

In einer Aufgabestation 1 wird ein Faßstapel (Faßturm) 2 auf ein Aufgabeförderband 3 aufgestellt. Jeder Faßstapel 2 besteht im gezeigten Ausführungsbeispiel aus drei Lagen 4, 5 und 6 mit jeweils vier Fässern 7, wobei die unterste Lage 4 der Fässer 7 auf einer Palette 8 steht. Wie üblich sind die Lagen 4, 5 und 6 der Fässer 7 miteinander und mit der Palette 8 durch eine Schrumpfhaube (nicht gezeigt) zusammengehalten.

Im Anschluß an das Aufgabeförderband 3 befindet sich ein Förderband 10, auf dem die Faßtürme 2 zu einer Auflösestation 12 transportiert werden.

In der Auflösestation 12 sind zwei Greiferbühnen 14 und 16 an vertikalen Führungen 18, die zu beiden Seiten des Förderbandes 10 angeordnet sind (vgl. Fig. 2) aus ihren Bereitschaftsstellungen, die in Fig. 1 strichliert angedeutet sind, in die in Fig. 1 in durchgehenden Linien eingezeichneten Stellungen bewegbar. Das Anheben und Absenken der Greiferbühnen 14 und 16 ist durch den Doppelpfeil 19 symbolisiert.

Wie insbesondere Fig. 2 zeigt, sind an der oberen Greiferbühne 14 vier untereinander gleich ausgebildete Greifzangen 20 vorgesehen, die mit ihren Greifbacken 34 an Wülsten von Fässern 7, die an den Enden der Fässer 7 vorgesehen sind (entweder der obere oder der untere Wulst der Fässer 7), insbesondere formschlüssig angreifen können.

Die Konstruktion der Greifzangen 20 ist im einzelnen aus Fig. 3 ersichtlich. Jede Greifzange 20 besitzt einen Grundrahmen 22, auf dem über Kugelführungen 23 ein Schlitten 24 in Richtung des Doppelpfeiles 25 hin- und herverschiebbar ist. Zum Hin- und Herbewegen des Schlittens 24 am Grundrahmen 22 jeder Greifzange 20 ist ein nicht näher gezeigter Antrieb, z.B. ein Pneumatikzylinder vorgesehen. Die Kugelführungen 23 des Schlittens 24 laufen auf Führungsstangen 26, die am Grundrahmen 22 befestigt sind.

An jedem Schlitten 24 sind zwei Greifarme 28 um Schwenklager 29 verschwenkbar gelagert. Zum Betätigen der Greifarme 28 ist ein nach beiden Seiten wirkender Pneumatikzylinder 30 vorgesehen.

An ihren vorderen Enden tragen die beweglichen Greifarme 28 um Lager 32 verschwenkbar Greifbacken 34, die entsprechend dem Außenumfang der Fässer 7 gekrümmt sind und die vorzugsweise so ausgebildet sind, daß sie formschlüssig den Wulst am oberen bzw. unteren Ende eines Fasses 7 in sich aufnehmen und so das Faß 7 sicher festhalten können.

Die Greifzangen 20 der unteren Greiferbühne 16 sind so wie die Greiferzangen 20 der oberen Greiferbühne 14 ausgebildet. Die Greifbacken 34 der unteren Greiferbühne 16 sind so ausgebildet, daß sie an Fässer 7 knapp oberhalb des unteren Randwulstes angelegt werden können, um das Faß 7 oder die Fässer 7 niederzuhalten.

Aus Fig. 2 ist noch ersichtlich, daß die Greiferbühnen 14 und 16 über Kugelbüchsen auf Rundstangen, die an den Führungen 18 befestigt sind, verschiebbar geführt sind.

Wie in Fig. 1 angedeutet, kann die obere Greiferbühne 14 mit an den oberen Rand (Wulst) der Fässer 7 der obersten Lage 6 angelegten Greifzangen 20 ein Stück angehoben werden, während die beiden unteren Lagen 4 und 5 von den Greifzangen 20 der unteren Greiferbühne 16 niedergehalten werden.

Im Bereich der Auflösestation 12 ist für das Zentrieren eines Faßstapels 2 ein Anschlag 35 vorgesehen, der z.B. pneumatisch in eine über das Förderband 10 nach oben vorstehende Wirklage und in eine Bereitschaftslage verschwenkt werden kann. Im Bereich der Auflösestation 12 ist noch ein Hubrahmen 56 vorgesehen, der über das Förderband 10 angehoben werden kann. Wird der Hubrahmen 56 und ein darauf stehender Faßstapel 2 gehoben, so legen sich die Greifbacken 34 der Greifzangen 20 der unteren Greiferbühne 16 an die Fässer 7 der mittleren Faßlage 5 knapp oberhalb der unteren Randwulste dieser Fässer 7 an, und die Greifzangen 20 der oberen Greiferbühne 14 sind gegenüber den oberen Randwulst der Fässer 7 der obersten Faßlagen 6 ausgerichtet. So halten die Greifbacken 34 der Greifzangen 20 der unteren Greifbühne 16 die Faßlagen 4 und 5 nieder, während die obere Faßlage 6 von der oberen Greifbühne 14 ein Stück weit angehoben wird, um die Schrumpfhaube im Bereich der so gebildeten Fuge zwischen der obersten Lage 6 aus Fässern 7 und der mittleren Lage 5 aus Fässern zu dehnen.

In Fig. 1 und 2 ist noch ersichtlich, daß in der Station 12 zum Auflösen von Faßstapeln 2 eine Schneidvorrichtung 40 vorgesehen ist, mit der die Schrumpfhaube, die für gewöhnlich aus Kunststoffolie besteht, nach dem Anheben der obersten Lage 6 aus Fässern 7 im Bereich der so gebildeten Fuge zwischen den Faßlagen 5 und 6 durchgeschnitten werden kann. Die Schneideinrichtung 40 ist entweder mit einem elektrisch beheizten Schneiddraht 42 oder aber mit einem Messer (nicht gezeigt) versehen. Der Schneiddraht 42 ist über Träger 46 in Führungen 44 geführt, wobei nicht näher gezeigte Antriebe vorgesehen sind, um die Träger 46 des Schneiddrahtes 42 in Richtung des Doppelpfeiles 48 zu bewegen.

Im Anschluß an das Förderband 10 sind zwei Stapelbänder 50 und 51 vorgesehen, welche die Teile der aufgelösten Faßstapel 2 bis zu einem Entnahmeband 52 fördern.

Am Beginn des Förderbandes 10 in der Auflösestation 12 ist noch eine Vorrichtung zum Zuführen von Leerpaletten 8' aus einem Magazin 54 mit einer Palettenvereinzelungsvorrichtung 55 vorgesehen. Die einzeln aus dem Magazin 54 entnommenen Paletten 8' werden von der Seite her auf den Anfang des Förderbandes 10 aufgeschoben.

Die soeben beschriebene Vorrichtung arbeitet wie folgt:
Ein Faßstapel 2 aus drei Lagen 4, 5 und 6 aus je vier Fässern 7 wird auf einer Palette 8 stehend und an dieser durch die Schrumpfhaube festgehalten, vom Förderband 3 der Aufgabestation 1 und vom Förderband 10 der Auflösestation 12 bis in die in Fig. 1 gezeigte, durch den Anschlag 35 definierte Lage befördert. Dort wird das Förderband 10 angehalten. Die Greiferbühnen 14 und 16 werden aus ihrer Bereitschaftsstellung, in der sie oberhalb des oberen Endes des Faßstapels 2 angeordnet sind, in ihre in Fig. 1 gezeigte Gebrauchsstellung abgesenkt. Dann wird der Hubrahmen 56 und mit ihm der Faßstapel 2 gehoben. Die Greifbacken 34 der Greifzangen 20 der oberen Greiferbühne 14 werden durch Vorschieben der Greifzangen 20 und Betätigen der Druckmittelzylinder 30 an den oberen Wulst der Fässer 7 der obersten Lage 6 angelegt. Zuvor wurden die Greifbacken 34 der Greiferzangen 20 der unteren Greiferbühne 16 über den unteren Randwulsten der Fässer 7 der mittleren Faßlage 5 in Stellung gebracht, so daß diese von oben her an diesen Randwulsten anliegen.

Nachdem dies geschehen ist, wird unter Niederhalten der Lagen 4 und 5 aus Fässern 7 durch die untere Greiferbühne 16 die obere Greiferbühne 14 um ein Stück nach oben bewegt, um die oberste Faßlage 6 von der mittleren Lage 5 aus Fässern 7 abzuheben und dabei die Schrumpfhaube zu strecken. Nachdem dies geschehen ist, wird die Schneidvorrichtung 40 betätigt und die Schrumpfhaube zwischen den Lagen 5 und 6 durchgeschnitten.

Darauf wird die von der Greiferbühne 14 gehaltene Lage 6 weiter angehoben, die Greiferbühne 16 bis über das obere Ende der Fässer 7 der mittleren Lage 5 angehoben und die untere und mittlere Faßlage 5 vom Hubrahmen 56 auf das Förderband 10 abgesetzt und von diesem über die Stapelbänder 50 und 51 zum Entnahmeband 52 bewegt. Hierauf wird die von der Greiferbühne 14 gehaltene obere Lage 6 aus Fässern 7 abgesenkt bis auf eine inzwischen von der Palettenvereinzelungsvorrichtung 55 aus dem Magazin 54 für Leerpaletten 8' bereitgestellte und durch Bewegen des Förderbandes 10 herangeförderte Leerpalette 8' abgesenkt. Dann werden die Greifzangen 20 der oberen Greiferbühne 14 gelöst und beide Greiferbühnen 14 und 16 wieder in die in Fig. 1 strichliert eingezeichnete Bereitschaftsstellung hochbewegt. Nun kann auch die oberste Lage 6 über das Förderband 10 und die Stapelbänder 50 und 51 bis zum Entnahmeband wegbewegt werden.

## Patentansprüche

1. Verfahren zum Auflösen eines aus wenigstens zwei übereinanderstehenden und aneinander durch eine Haube, insbesondere aus Kunststoff-Schrumpffolie, zusammengehaltenen Fässern (7) bestehenden Stapels (2) od.dgl., dadurch gekennzeichnet, daß man zwischen zwei übereinanderstehenden Fässern (7) bzw. zwei Lagen (5, 6) übereinanderstehender Fässer (7) durch Anheben des oberen Fasses (7) bzw. der oberen Lage (6) und Dehnen der Haube einen Zwischenraum zwischen den übereinanderliegenden Fässern (7) bzw. Lagen (5, 6) erzeugt, daß man die Haube im Bereich des Zwischenraumes durchtrennt, daß man die unterhalb der Trennstelle angeordnete Lage bzw. Lagen (4, 5) aus Fässern (7) bzw. das Faß (7) entfernt und daß man hierauf das angehobene Faß (7) bzw. die angehobene Lage (6) von Fässern (7) absetzt.

2. Verfahren nach Anspruch 1, dadurch gekennzeichnet, daß man das untere Faß (7), die untere Lage bzw. die unteren Lagen (4, 5) von Fässern (7) festhält, während das obere Faß (7) bzw. die obere Lage (6) von Fässern (7) angehoben wird.

3. Verfahren nach Anspruch 1 oder 2, dadurch gekennzeichnet, daß man nach dem Wegbewegen des unteren Fasses (7) der unteren Faßlage bzw. der unteren Faßlagen eine Palette (8') in Stellung bringt und das angehobene Faß (7) bzw. die angehobene Faßlage (6) auf diese Palette (8') absetzt und aus der Auflösestation (12) wegbewegt.

4. Verfahren nach einem der Ansprüche 1 bis 3, dadurch gekennzeichnet, daß man bei einem Faßstapel (2) aus drei übereinanderstehenden Fässern (7) oder drei übereinander angeordneten Lagen (4, 5, 6) von Fässern (7) das oberste Faß (7) bzw. die oberste Faßlage (6) unter Spannen bzw. Dehnen der Haube anhebt.

5. Verfahren nach Anspruch 4, dadurch gekennzeichnet, daß man während des Anhebens der obersten Faßlage (6) bzw. den obersten Fasses (7) die beiden unteren Faßlagen (4, 5) oder die beiden unteren Fässer (7) gemeinsam niederhält.

6. Vorrichtung zum Durchführen des Verfahrens nach einem der Ansprüche 1 bis 5, dadurch gekennzeichnet, daß eine Fördereinrichtung (3, 10) zum Fördern von Faßtürmen (2) von einer Aufgabestation (1) zu einer Auflösestation (12) und zu einer Entnahmefördereinrichtung (50, 51, 52) vorgesehen ist, daß in der Auflösestation (12) wenigstens zwei unabhängig voneinander auf- und abbewegbare und an Fässer (7) bzw. Faßlagen (4, 5, 6) anlegbare Greifvorrichtungen (14, 16, 20), sowie eine Vorrichtung (40) zum Durchtrennen von Hauben aus Kunststoff vorgesehen ist.

7. Vorrichtung nach Anspruch 6, dadurch gekennzeichnet, daß dem einlaufseitigen Abschnitt des Förderbandes (10) in der Auflösestation (12) ein Magazin (54) für Leerpaletten (8') mit einer Palettenvereinzelungsvorrichtung (55) zugeordnet ist, durch welche dem Förderband (10) vereinzelte Paletten (8') aufgegeben werden.

8. Vorrichtung nach Anspruch 6 oder 7, dadurch gekennzeichnet, daß die Vorrichtung (40) zum Durchtrennen der Haube ein Messer oder einen gegebenenfalls elektrisch beheizten Schneiddraht aufweist, der über eine Halterung (46) in Führungen (44) horizontal beweglich geführt ist.

9. Vorrichtung nach einem der Ansprüche 6 bis 8, dadurch gekennzeichnet, daß beide Greifvorrichtungen (14, 16, 20) je eine Greiferbühne (14, 16) aufweisen, die an Vertikalführungen (18) auf- und abbeweglich geführt ist.

10. Vorrichtung nach Anspruch 9, dadurch gekennzeichnet, daß in jeder Greiferbühne (14, 16) eine der Anzahl der Fässer (7) jeder Lage (4, 5, 6) entsprechende Anzahl von Greifzangen (20) mit an die Fässer (7) anlegbaren Greifbacken (34) vorgesehen ist, wobei die Greifzangen (20) in Horizontalführungen (26), die an der Greiferbühne (14, 16) befestigt ist, horizontal verschiebbar ist.

11. Vorrichtung nach Anspruch 9 oder 10, dadurch gekennzeichnet, daß die Greifzangen (20) an einem Schlitten (24) verschwenkbar (29) gelagerte Greifarme (28) und an deren vorderen Enden schwenkbeweglich (32) gelagerte, an den Fässern (7), vorzugsweise formschlüssig angreifende Greifbacken (34) tragen.

12. Vorrichtung nach einem der Ansprüche 9 bis 11, dadurch gekennzeichnet, daß zum Betätigen der Greifarme (26) jeder Greifzange (20) ein am Schlitten (24) abgestützter Druckmittelmotor (30), vorzugsweise ein Pneumatikzylinder vorgesehen ist.

13. Vorrichtung nach einem der Ansprüche 9 bis 12, dadurch gekennzeichnet, daß zum Verstellen des Schlittens (24) bezüglich der Greiferbühne (14, 16) ein Druckmittelmotor, vorzugsweise ein Pneumatikzylinder vorgesehen ist.

14. Vorrichtung nach Anspruch 11, dadurch gekennzeichnet, daß die Greifbacken (34) insbesondere die der oberen Greiferbühne (14) an den vorderen Enden der Greifarme (28) jeder Greifzange (20) an Endwulsten von Fässern (7) formschlüssig anlegbar sind.

15. Vorrichtung nach Anspruch 11, dadurch gekennzeichnet, daß im Bereich der Auflösestation (12) eine Einrichtung zum Heben des Faßstapels (2) vorgesehen ist und daß die Greifbacken (34) der an der unteren Greiferbühne (16) vorgesehenen Greifzangen (20) von oben her gegebenenfalls formschlüssig an unteren Endwulsten von niederzuhaltenden Fässern (7) anlegbar sind.

16. Vorrichtung nach einem der Ansprüche 9 bis 15, dadurch gekennzeichnet, daß die Greiferbühnen (14, 16) als geschlossener Rahmen ausgebildet ist, der so viele Ecken aufweist, wie Greiferzangen (20) vorgesehen sind und daß die Greiferbühnen (14, 16) an den Führungen (18) bis über die Höhe eines zuzuführenden Faßstapels (2) anhebbar sind.

17. Vorrichtung nach einem der Ansprüche 9 bis 16, dadurch gekennzeichnet, daß bei einer Vorrichtung zum Auflösen von Faßstapeln (2), bei denen jede Lage (4, 5, 6) aus vier Fässern (7) besteht, die Greiferbühnen (14, 16) im wesentlichen quadratische Rahmen sind und daß im Bereich jeder Ecke in Richtung einer Diagonale des Quadrates vor- und zurückziehbare Greifzangen (20) vorgesehen ist, wobei die Seiten der Greiferbühnen (14, 16) parallel bzw. senkrecht zur Förderrichtung der Fördereinrichtungen (1, 10, 50, 51, 52) ausgerichtet sind.
